# EUROPÄISCHE PATENTSCHRIFT

(11) **EP 0 662 257 B1**
(45) Veröffentlichungstag und Bekanntmachung des Hinweises auf die Patenterteilung: **28.02.1996**
(21) Anmeldenummer: 93920702.3
(22) Anmeldetag: 10.09.1993
(51) Int. Cl.: H01R 4/64

(54) **EINRICHTUNG ZUM ANSCHLIESSEN EINES ELEKTRISCHEN KABELSCHIRMS**
ARRANGEMENT FOR CONNECTING AN ELECTRIC CABLE SHIELD
DISPOSITIF POUR RACCORDER UN BLINDAGE ELECTRIQUE DE CABLE

(30) Priorität: 23.09.1992 EP 92116270
(43) Veröffentlichungstag der Anmeldung: 12.07.1995
(73) Patentinhaber: SIEMENS AKTIENGESELLSCHAFT, D-80333 München (DE)
(72) Erfinder: MAIR, Eduard, D-81475 München (DE); MILDE, Gundolf, D-81375 München (DE)
(86) Internationale Anmeldenummer: EP9302455
(87) Internationale Veröffentlichungsnummer: WO9407280

(56) Entgegenhaltungen:
- DE-B- 2 741 791
- US-A- 4 257 658

## Beschreibung

Die Erfindung bezieht sich auf eine Einrichtung zum Anschließen und/oder Festlegen eines elektrischen Kabelschirms bzw. eines elektrischen Schaltkabels an einem plattenförmigen Trägerteil mittels zumindest eines schellenartigen Klemmstückes.

Eine derartige Einrichtung ist z.B. durch die DE-C-27 41 791 bekannt geworden. Danach wird das Kabel zwischen dem schellenförmigen Klemmstück und einem flachen Trägerteil eingeklemmt. Will man die aus dem Kabel herausragenden einzelnen Adern entlang dem Trägerteil z.B. zu ihren Anschlußstellen führen, so bedingt dies eine Doppelkrümmung zunächst zur Leiterplatte hin und dann eine Gegenkrümmung bis zum parallelen Verlaufe zur Leiterplatte.

Z.B. bei hochfrequenz führenden Kabeln mit Koaxialleitern ändern Krümmungen die geometrische Beziehung zwischen dem Signalleiter und dem Leiterschirm, was sich auf den Wellenwiderstand des Leiters ungünstig auswirkt.

Der Erfindung liegt die Aufgabe zugrunde, die Adern in möglichst gestrecktem Verlauf aus dem Kabel austreten zu lassen.

Diese Aufgabe wird durch die Erfindung gemäß Anspruch 1 gelöst. Das Schaltkabel befindet sich nun in seiner Mittelachse in der Ebene der Trägerplatte, wodurch die durchschnittliche Austrittshöhe der Einzeladern und damit deren Krümmung erheblich verringert wird. Die Adern können nahezu gestreckt entlang der Leiterplatte geführt werden, so daß der Wellenwiaerstand kaum verändert wird. Besonders günstige Verhältnisse werden erreicht, wenn die Einzeladern auf beide Seiten der Trägerplatte verteilt werden. Durch die Verwendung zweier Klemmstücke ist es möglich, daß Kabel an seinem Umfang weitgehend gleichmäßig einzuklemmen, wodurch es nur geringfügig deformiert wird. Dadurch bleibt die Geometrie des Kabels, insbesondere die Lage der Adern weitgehend unverändert, was sich vorteilhaft auf den Wellenwiderstand auswirkt. Die Bauhöhe der Einrichtung verringert sich außerdem um die Dicke der Trägerplatte. Die als Leiterplatte ausgebildete Trägerplatte kann an den Berührungsstellen mit den Klemmstücken offene Schirm- oder Masselagen aufweisen, mit denen das Klemmstück vielfach und großflächig kontaktiert wird und die miteinander verbunden werden.

Durch eine vorteilhafte Weiterbildung der Erfindung nach Anspruch 2 wird die Kabeltülle in einfacher Weise zwischen den beiden Klemmstücken gehalten. Dies wird dadurch ermöglicht, daß die Kabeltülle mit ihrer Ringnut zwischen die beiden Klemmstücke vor dem Montieren eingesetzt wird. Danach ist die Kabeltülle formschlüssig zwischen den Klemmstücken gehalten.

Im folgenden wird die Erfindung anhand seines in der Zeichnung dargestellten Ausführungsbeispieles näher erläutert.
- Figur 1: zeigt perspektivisch eine Ansicht einer elektrischen Baugruppe mit angeschlossenen Schaltkabeln,
- Figur 2: einen Schnitt durch die Teile nach Figur 1 quer zu den Kabelenden.

Nach den Figuren 1 und 2 besteht eine als Kabelstecker dienende elektrische Baugruppe aus einer Leiterplatte 1, Abdeckkappen 2 einem nicht dargestellten Steckerteil und schellenartigen Klemmstücken 3 zwischen denen die Enden zweier Schaltkabel 4 mit ihrem freigelegten Kabelschirm eingeklemmt sind. Einzelne Adern 5 des Schaltkabels 4 sind vom Kabelende aus entlang der Leiterplatte zu Anschlußstellen 6 der Leiterplatte geführt. Die Klemmstücke 3 befinden sich am rückseitigen Rand der Leiterplatte 1. Diese ist in diesem Bereich mit Durchbrüchen versehen, die in der Art einer Ausklinkung bis zum rückseitigen Leiterplattenrand reichen. Die Schaltkabel 4 ragen in diese Durchbrüche 7 hinein. Die beiden gleichen Klemmstücke 3 überbrücken die Durchbrüche 7 und sind zu beiden Seiten der Leiterplatte 1 angesetzt, und sind mit Massekontaktflächen der Leiterplatte 1 kontaktiert, wobei die Mittelachse des Kabelendes in der Mittelebene der Leiterplatte liegt. Die Adern sind auf beide Seiten der Leiterplatte 1 verteilt und in weitgehend gestrecktem Verlauf zu den Anschlußstellen 6 geführt.

Entlang der Rückseite der Leiterplatte 1 sind die Klemmstücke mit rechtwinklig abgebogenen Schenkeln 8 versehen, die sich senkrecht zu den Kabeln 4 erstrecken. Diese Schenkel weisen in entgegensetzter Richtung und sind mit Ausnehmungen 9 zum Einsetzen von Kabeltüllen 10 versehen. Sie bilden zwischen den beiden Abdeckkappen 2 eine Gehäuserückwand des Kabelsteckers.

## Patentansprüche

1. Einrichtung zum Anschließen und/oder Festlegen eines elektrischen Kabelschirms bzw. eines elektrischen Schaltkabels (4) an ein plattenförmiges Trägerteil (z.B. 1) mittels zumindest eines schellenartigen Klemmstücks (3),
**dadurch gekennzeichnet**,
daß das Trägerteil (1) im Bereich des Kabelendes einen Druchbruch (7) z.B. in der Art einer Ausklinkung aufweist, in den das Kabelende hineinragt und daß zwei gleichartige, den Durchbruch überbrückende Klemmstücke (3) zu beiden Seiten des Trägerteils (z.B.1) angesetzt und miteinander derart verspannt sind, daß sie zwischen sich den Kabelschirm bzw. das Schaltkabel (4) und das Trägerteil (1) einklemmen.

2. Einrichtung nach Anspruch 1,
**dadurch gekennzeichnet,**
daß die Klemmstücke (3) am Außenrand des z.B. als Leiterplatte (1) ausgebildeten Trägerteils angeordnet sind und daß die Klemmstücke auf ihrer dem Kabelende abgewandten Seite im rechten Winkel abgebogene, voneinander wegweisende Schenkel (8) aufweisen, die Ausnehmungen (9) zum Einsetzen einer Kabeltülle (10) aufweisen.

## Claims

1. Device for connecting and/or securing an electric cable screen or an electric switching cable (4) to a plate-shaped support part (e.g. 1) by means of at least one clip-type clamping piece (3), characterized in that the support part (1) has in the region of the cable end a perforation (7) e.g. in the fashion of a disengagement into which the cable end projects and in that two similar clamping pieces (3) which bridge the perforation are attached on both sides of the support part (e.g. 1) and braced with respect to one another in such a manner that they clamp in between themselves the cable screen or the switching cable (4) and the support part (1).

2. Device according to Claim 1, characterized in that the clamping pieces (3) are arranged on the outside rim of the support part which is designed e.g. as a printed-circuit board (1) and in that the clamping pieces have, on their side facing away from the cable end, limbs (8) which are bent off at right angles and point away from each other and have recesses (9) for inserting a cable sleeve (10).

## Revendications

1. Dispositif pour le raccordement et/ou la fixation d'un blindage électrique de câble ou d'un câble électrique de connexion (4) à une pièce de support en forme de plaque (par exemple 1) à l'aide d'au moins un élément de serrage en forme de collier (3), caractérisé par le fait
que la pièce de support (1) possède, au voisinage de l'extrémité du câble, un passage traversant (7) par exemple réalisé à la manière d'une entaille, dans laquelle pénètre l'extrémité du câble, et
que deux éléments de serrage identiques (3), qui recouvrent le passage traversant, sont apposés sur les deux côtés de la pièce de support (par exemple 1) et sont serrés l'un contre l'autre de telle sorte qu'ils serrent entre eux le blindage du câble ou le câble de connexion (4) et la pièce de support.

2. Dispositif suivant la revendication 1, caractérisé par le fait
que les éléments de serrage (3) sont disposés sur le bord extérieur de la pièce de support réalisée par exemple sous la forme d'une plaquette à circuits imprimés (1), et
que les éléments de serrage possèdent, sur leur côté tourné vers l'extrémité du câble, des branches (8) qui sont repliées à angle droit et s'écartent l'une de l'autre et possèdent des évidements (9) pour l'insertion d'un passe-câble (10).
